# EUROPÄISCHE PATENTSCHRIFT

(11) **EP 0 315 943 B1**
(45) Veröffentlichungstag und Bekanntmachung des Hinweises auf die Patenterteilung: **19.05.1993**
(21) Anmeldenummer: 88118566.4
(22) Anmeldetag: 08.11.1988
(51) Int. Cl.: E04F 15/02

(54) **Doppelboden zur Luftabsaugung aus Räumen**
False floor for extracting air out of a room
Plancher surélevé pour l'extraction de l'air hors d'une pièce

(30) Priorität: 12.11.1987 DE 3738444
(43) Veröffentlichungstag der Anmeldung: 17.05.1989
(73) Patentinhaber: HEINRICH NICKEL GMBH, D-57518 Betzdorf (DE)
(72) Erfinder: Fitzner, Klaus, Dr.-Ing., D-5240 Betzdorf (DE)
(74) Vertreter: Müller, Gerd, Dipl.-Ing.

(56) Entgegenhaltungen:
- AT-B- 231 660
- US-A- 2 292 665
- US-A- 3 252 400
- PATENT ABSTRACTS OF JAPAN Band 9, Nr. 213 (M-408)(1936), 30. August 1985; & JP - A - 60071831 (HITACHI PLANT DENSETSU K.K.) 23.04.1985

## Beschreibung

Die Erfindung betrifft einen Doppelboden zur Luftabsaugung aus Räumen, insbesondere Reinräumen, die mit dem Zuluftsystem einer Lüftungs- und/oder Klimaanlage in Verbindung steht, bei welchem die obere Bodenebene von auf Stützgliedern ruhenden Loch- und/oder Schlitzplatten gebildet ist, die an ihrer Unterseite ein von Versteifungsstegen, -profilen oder dergleichen gebildetes Versteifungssystem aufweisen, wobei den von der Loch- und/oder Schlitzplatte abgewendeten Bereichen des Versteifungssystems Abdeckungen zugeordnet sind, welche jeweils mindestens im Bereich der Versteifungssteg- und/oder -profilkanten über die untere Ebene des Versteifungssystems vorspringende Düsenöffnungen begrenzen oder ausbilden, und wobei sämtliche Düsenöffnungen mit übereinstimmender Öffnungsrichtung vorgesehen sind.

Ein Doppelboden dieser Art ist bereits bekannt durch die US-A 3 252 400. Hierbei ruhen die einzelnen Lochplatten jeweils mit einer Vielzahl von Stützstegen auf quer hierzu verlaufenden Tragholmen eines Versteifungssystems, welches von Stützgliedern getragen wird. Wiederum mit Abstand unterhalb der Tragholme - und mit Abstand oberhalb des eigentlichen Gebäudebodens - ist an den Stützgliedern ein zusätzlicher Zwischenboden fixiert, welcher in relativ großen Abständen voneinander, nämlich etwa mittig zwischen zwei benachbarten Gruppen von Stützgliedern schlitzartige Durchlässe enthält, sich im übrigen aber ununterbrochen über die Gesamtfläche des Gebäudebodens hinweg erstreckt. Jedem schlitzartigen Durchlaß des Zwischenbodens ist dabei ein Klappenkörper entsprechender Breite und Länge zugeordnet, welcher die Luftführung aus dem Bereich oberhalb des Zwischenbodens in den Bereich unterhalb des Zwischenbodens unterstützen soll. Er bewirkt dabei eine seitwärts gerichtete Umlenkung des Luftstromes zu einer Stelle hin, an der dann die Luft abgesaugt werden kann.

Da einer relativ großen Bodenfläche jeweils immer nur ein schlitzartiger Durchlaß und eine zugehörige Umlenkklappe zugeordnet sind, ist im Raum oberhalb des Zwischenbodens bzw. unterhalb der Loch- und/oder Schlitzplatten nur eine ungleichmäßige Verteilung der Luftströmung erreichbar, mit der Folge, daß auch ungünstige Einwirkungen auf die senkrecht von oben in den Raum eingeführten, großen Luftvolumenströme eintreten, die den Lüftungseffekt nachhaltig beeinträchtigen. Die Vergleichmäßigung des Luftvolumenstromes erfolgt durch Drosselung,
1. hervorgerufen durch das geringe Flächenverhältnis zwischen freiem Querschnitt der Öffnung und der Klappe und
2. durch entsprechendes Einstellen der einzelnen Klappen. Die einzelnen Klappen werden unabhängig voneinander und unterschiedlich eingestellt, was mit großem Einstellaufwand verbunden ist.

Bei senkrecht von oben in den Raum eingeführten und dann unten durch den Doppelboden wieder hieraus abgesaugten großen Luftvolumenströme kommt es besonders auf eine möglichst gleichmäßige Verteilung der Luft über den gesamten Durchströmquerschnitt des Raumes an. Eine solche gleichmäßige Verteilung läßt sich dabei erreichen, wenn der Raum innerhalb des Doppelbodens, also unterhalb der Loch- und/oder Schlitzplatten genügend hoch bemessen werden kann oder aber, wenn der freie Querschnitt im Doppelboden sehr klein ist.

Innerhalb gewisser Grenzen läßt sich eine Vergleichmäßigung der Luftführung durch unterschiedliche freie Querschnitte in den Loch- und/oder Schlitzplatten erreichen, indem bspw. Form, Größe, Lage bzw. Anordnung der Loch- und/oder Schlitzquerschnitte variiert oder unterschiedlich gewählt werden.

Die Reduzierung des freien Querschnitts ist begrenzt durch die Druckverluste am Boden. Ein solcher Druckverlust ist jedoch unerwünscht, weil er erhöhte Energiekosten erfordert. Bspw. entspricht ein Druckverlust von 200 Pa am Doppelboden bereits einer Leistung von etwa 90 W/m².

Ziel der Erfindung ist es, einen Doppelboden gattungsgemäßer Art zu schaffen, mit dem bei nur geringem bis mittlerem Druckverlust eine gleichmäßige Verteilung der abgesaugten Luft über der Fläche des Doppelbodens erreicht werden kann.

Die erfindungsgemäße Lösung dieser Aufgabe wird - nach dem Kennzeichen des Anspruchs 1 - dadurch erreicht, daß jeweils zwei zueinander im Parallelabstand vorgesehenen Versteifungsstegen, -profilen oder dergleichen des Versteifungssystems eine Schichtkörperzunge zugeordnet ist, deren eine Längskante mit dem einen Versteifungssteg, -profil oder dergleichen in Verbindung steht, während ihre andere Längskante auf Abstand vor der Unterkante des nächsten - zweiten - Versteifungssteges, -profiles oder dergleichen gehalten ist.

Durch diese Maßnahmen läßt sich der Druckverlust im Doppelboden wesentlich reduzieren, weil die das Versteifungssystem aufweisende Unterseite der Loch- und/oder Schlitzplatten eine glatte Ausbildung erhält. Gleichzeitig wird jedoch der verbleibende Druckverlust in Strömungsrichtung durch die mit höherem Impuls eingeblasene Luft kompensiert. Wenn die Geschwindigkeit der schräg zuströmenden Teilvolumenströme größer ist als die der Hauptströmung, dann geben die Teilvolumenströme einen großen Teil ihres Impulses in Hauptströmungsrichtung an die Hauptströmung ab. Dieser Effekt äußert sich dann in negativen Widerstandsbeiwerten für den Hauptstrom, welche den verbleibenden Druckverlust wettmachen. Auch wird durch diese Maßnahmen auf einfache Art und Weise eine Treibdüsen-Ausführung geschaffen, die in einem möglichst flachen Winkel zur Außenströmungsrichtung arbeitet. Das hat wiederum zur Folge, daß die Teilvolumenströme in den Abluftkanal mit hoher Geschwindigkeit eingebracht werden, so daß einerseits ein relativ großer Druckabfall am Eintritt erzeugt wird und andererseits ein Teil der dynamischen Energie des Teilstrahles benutzt werden kann, um die Hauptströmung anzutreiben.

Erfahrungsgemäß wird eine gleichmäßige Verteilung dann erreicht, wenn der freie Querschnitt der Durchströmfläche ungefähr dem Ausströmquerschnitt der Luft aus dem Doppelbodenbereich entspricht.

Ein vorteilhaftes Weiterbildungsmerkmal des Doppelbodens wird erfindungsgemäß - nach Anspruch 2 - auch darin gesehen, daß die Längskanten einander benachbarter Schichtkörperzungen sich jeweils im Bereich eines Versteifungssteges, -profiles oder dergleichen schuppenartig überlappend vorgesehen sind.

Hierdurch wird die Richtwirkung der Treibdüsen für die in den Doppelboden eintretenden Teilvolumenströme besonders günstig beeinflußt.

Eine andere Lösung der der Erfindung zugrundeliegenden Aufgabe ist - nach Anspruch 3 - dadurch möglich, daß die Abdeckungen von einer für sämtliche Versteifungsstege, -profile oder dergleichen eine Loch- und/oder Schlitzplatte gemeinsamen Platte gebildet sind, welche jeweils in den Abstandsbereichen zwischen benachbarten Versteifungsstegen, -profilen oder dergleichen mit ausgestanzten oder hutzenartig ausgeprägten Düsenschlitzen versehen sind.

Hierbei kann - nach Anspruch 4 - die gemeinsame Platte mindestens nahe jedem Versteifungssteg, -profil oder dergleichen mit einer parallel dazu ausgerichteten Reihe von Düsenschlitzen versehen werden.

Möglich ist es darüber hinaus aber auch, daß - nach Anspruch 5 - die gemeinsame Platte mindestens mittig zwischen zwei benachbarten Versteifungsstegen, -profilen oder dergleichen mit einer parallel zu diesen ausgerichteten Reihe von Düsenschlitzen versehen ist.

Im Rahmen der Erfindung lassen sich gegebenenfalls aber auch beide Maßnahmen gleichzeitig benutzen, so daß einerseits nahe einem Versteifungssteg, -profil oder dergleichen und andererseits auch mittig zwischen zwei benachbarten Versteifungsstegen, -profilen oder dergleichen je eine solche Reihe von Düsenschlitzen vorgesehen ist.

In allen diesen Fällen hat es sich als besonders zweckmäßig erwiesen, wenn erfindungsgemäß - nach Anspruch 6 - die die Düsenschlitze begrenzenden Hutzen in der gemeinsamen Platte eine in Strömungsrichtung der Luft flach S-förmig begrenzte Kontur haben, weil diese eine günstige Richtwirkung auf die Teilvolumenströme ausübt.

In manchen Fällen bewährt es sich auch, wenn nach der Erfindung - gemäß Anspruch 7 - jede Zunge begrenzt winkelverstellbar sowie in verschiedenen Winkellagen feststellbar zwischen den Versteifungsstegen, -profilen oder dergleichen aufgehängt ist, wobei durch die Winkelverstellung der Zungen eine Mengenregulierung vorgenommen werden kann.

Die Wirkungsweise der Treibdüsen läßt sich in allen Fällen verbessern, wenn erfindungsgemäß - nach Anspruch 8 - jeweils dem einer Düsenöffnung benachbarten Bereich der Versteifungsstege, -profile oder dergleichen eine Strömungsleitfläche zugeordnet ist.

Es besteht dabei entweder die Möglichkeit - nach Anspruch 9 - daß die Leitfläche unmittelbar von einem bogenförmig gekrümmt konturierten Bereich der Versteifungsstege, -profile oder dergleichen gebildet ist, oder aber die Leitfläche befindet sich - nach Anspruch 10 - an einem Zusatzprofil, das mit den Versteifungsstegen, -profilen oder dergleichen verbunden oder verbindbar ist.

Weitere Merkmale und Vorteile des Gegenstandes der Erfindung werden nachfolgend anhand der Zeichnung und darin dargestellte Ausführungsbeispiele erläutert. Es zeigen
- Figur 1: in isometrischer Teilansicht einen zu belüftenden und/oder zu klimatisierenden Reinraum mit einem Doppelboden zur Luftabsaugung,
- Figur 2: in größerem Maßstab und in Draufsicht eine Loch- und/oder Schlitzplatte aus dem Doppelboden nach Fig. 1,
- Figur 3: in größerem Maßstab einen Schnitt entlang der Linie III-III in Fig. 2,
- Figur 4: in größerem Maßstab einen Schnitt entlang der Linie IV-IV in Fig. 2,
- Figur 5: eine der Fig. 4 entsprechende Darstellung, jedoch mit zwei im Abstand zueinander benachbarten Versteifungsprofilen,
- Figur 6: in schematisch vereinfachter Schnittdarstellung einen Teilabschnitt eines unter Verwendung von Loch- und/oder Schlitzplatten nach den Fig. 2 bis 5 erstellten Doppelbodens,
- Figur 7: in einer der Fig. 5 entsprechenden Darstellung eine abgewandelte Bauart einer Loch- und/oder Schlitzplatte für den Bau von Doppelböden,
- Figur 8: einen Schnitt entlang der Linie VIII-VIII in Fig. 7,
- Figur 9: in schematisch vereinfachter Schnittdarstellung eine weitere Ausführungsmöglichkeit für eine Loch- und/oder Schlitzplatte,
- Figur 10: die Loch - und/oder Schlitzplatte nach Fig. 9 in Pfeilrichtung X gesehen, während die
- Figuren 11 bis 14: jeweils in schematisch vereinfachter Darstellung verschiedene weitere Ausbildungsvarianten für die Loch- und/oder Schlitzplatten für den Bau eines Doppelbodens zur Luftabsaugung aus Räumen wiedergeben.

Die Fig. 1 der Zeichnung zeigt in isometrischer Darstellung einen Teilbereich eines Reinraumes, wie er bspw. für die Herstellung hochempfindlicher elektronischer Bausteine, für Operationszonen in Kliniken oder auch für die Unterbringung von EDV-Anlagen benötigt wird. Ein solcher Reinraum wird in der Regel von einer Klimaanlage mit der benötigten Luft versorgt. Diese Klimatisierungsluft wird dabei als sogenannte Verdränger- bzw. Kolbenströmung durch den Reinraum 1 geführt, bei welcher - in der Regel - die Luftführung in Vertikalrichtung von der Decke 2 her zum Boden 3 hin erfolgt.

Damit im Reinraum 1 eine laminare Vertikalströmung aufgebaut wird, ist die Decke 2 des Reinraumes 1 als sogenannte Klimadecke aufgebaut, deren untere Ebene mit sogenannten Laminarisatoren 4 ausgestattet ist.

Anstelle der Laminarisatoren 4 können aber auch Lochdecken oder Rasterdecken treten. Auch ist es möglich, als Auslässe lediglich Schwebstoff-Filter zu verwenden, wenn an die Laminarität der Strömung geringere Anforderungen gestellt werden.

Der Boden 3 des Reinraumes 1 ist als Doppelboden ausgeführt, bei welchem mit Abstand über dem eigentlichen Gebäudeboden 5 durch auf diesem ruhende Stützglieder 6 eine Vielzahl von Loch- und/oder Schlitzplatten 7 gehalten sind, wie das deutlich aus der Fig. 1 der Zeichnung ersichtlich ist.

Die Stützglieder 6 haben bspw. eine stabförmige Gestalt und sind sowohl an ihrem unteren als auch an ihrem oberen Ende jeweils mit einer Stützplatte ausgestattet.

Die Stützglieder 6 werden auf dem Gebäudeboden 5 vorzugsweise so angeordnet und montiert, daß auf ihrer oberen Stützplatte zumindest die Eckbereiche der Loch-und/oder Schlitzplatten 7 zur Auflage gebracht werden können. Während dabei in den Eckbereichen eines Raumes auf der oberen Stützplatte eines Stützgliedes 6 jeweils nur die Ecke einer Loch- und/oder Schlitzplatte 7 zur Auflage gelangt, ruhen auf der oberen Stützplatte jedes entlang einer Wand aufgestellten Stützgliedes 6 gleichzeitig die Ecken zweier benachbarter Loch- und/oder Schlitzplatten 7. In den von den Raumwänden entfernten Bereichen sind schließlich die Stützglieder 6 auf dem Gebäudeboden 5 so angeordnet, daß jeweils die Stützplatte eines derselben als Auflage für die Ecken von vier benachbarten Loch- und/oder Schlitzplatten 7 benutzt werden kann.

Da die auf den Stützgliedern 6 verlegten Loch- und/oder Schlitzplatten 7 die obere Begrenzung des Doppelbodens 3 bilden, ist es für eine gleichmäßige Verteilung der Luft über den gesamten - vertikal - durchströmten Raumquerschnitt wichtig, daß diese Loch- und/oder Schlitzplatten 7 einen entsprechend gleichmäßigen Luftdurchlaß in den Doppelboden 3 hinein gewährleisten. Jede einzelne Loch- und/oder Schlitzplatte 7 dabei über ihre Fläche hinweg mit einer Vielzahl von bspw. gleichgroßen Durchbrüchen 8 in Form von Löchern oder Schlitzen ausgestattet, wie das besonders deutlich die Fig. 2 bis 4 erkennen lassen.

Damit jede einzelne Loch- und/oder Schlitzplatte 7 aber auch die für den jeweiligen Einsatzzweck nötige, hohe Tragfähigkeit hat, ruht sie einerseits auf einem dicht entlang aller ihrer Begrenzungskanten verlaufenden Tragrahmen 9, welcher selbst wiederum durch eine größere Anzahl von im Abstand zueinander parallel verlaufende Tragholme 10 stabilisiert ist. Die Tragholme 10 sind dabei mit dem Tragrahmen 9 fest verbunden, bspw. verschweißt, und auch die Verbindung des Tragrahmens 9 sowie der Tragholme 10 mit der Loch- und/oder Schlitzplatte 7 ist z.B. durch Verschweißung hergestellt.

Bei dem in den Fig. 2 bis 4 gezeigten Ausführungsbeispiel einer Loch- und/oder Schlitzplatte 7 werden Tragrahmen 9 und Tragholme 10 jeweils von in ihrem Querschnitt hochkant stehenden Rechteckrohren gebildet. Dabei haben die Rechteckrohre des Tragrahmens 9 und der Tragholme 10 übereinstimmende Querschnittshöhe. Die Querschnittsbreite der den Tragrahmen bildenden Rechteckrohre ist jedoch größer bemessen als die Querschnittsbreite der die Tragholme 10 bildenden Rechteckrohre, wie das besonders deutlich ein Vergleich der Fig. 3 und 4 erkennen läßt.

Aus Fig. 1 der Zeichnung ist ersichtlich, daß der in Vertikalrichtung durch die Loch- und/oder Schlitzplatten 7 in den Doppelboden 3 eintretenden Luftvolumenströme unterhalb dieser Loch- und/oder Schlitzplatten 7, also innerhalb des Doppelbodens 3, umgelenkt werden, damit sie dort durch einen an mindestens einer Raumwand gelegenen, relativ großflächig ausgeführten Luftauslaß 26 abgesaugt werden können.

Damit bei einem mittleren Druckverlust eine gleichmäßige Verteilung der abgesaugten Luft über die Gesamtfläche der Loch- und/oder Schlitzplatten 7 des Doppelbodens 3 erreicht werden kann, sind an den einzelnen Loch- und/oder Schlitzplatten 7 besondere Vorkehrungen getroffen, die in einer ersten Ausführungsform in den Fig. 3 bis 5 der Zeichnung zu sehen sind.

Die bereits vorstehend erwähnten Tragrahmen 9 und Tragholme 10 bilden für jede einzelne Loch- und/oder Schlitzplatte 7 ein ihre Tragkraft bestimmendes Versteifungssystem.

Den von der eigentlichen Loch- und/oder Schlitzplatte 7 abgewendeten Bereichen dieses Versteifungssystems sind besondere Abdeckungen in Form von dünnwandigen Schichtkörpern zugeordnet. Beim Ausführungsbeispiel nach den Fig. 3 bis 5 bestehen diese Abdeckungen dabei aus Schichtkörperzonen 11, deren eine Längskante 12 jeweils mit einem als Versteifungsprofil dienenden Rechteckrohr des Tragrahmens 9 oder einem ebenfalls als Versteifungsprofil dienenden Rechteckrohr eines Tragholmes 10 in Verbindung steht, wie das aus den Fig. 3 bis 5 ersichtlich ist.

Die Schichtkörperzunge 11 ist dabei im Abstand von ihrer Längskante 12 unter einem relativ kleinen Winkel so abgeknickt, daß ihre andere Längskante einen Abstand 14 von der Unterkante des nächstfolgenden Versteifungsprofils bzw. Rechteckrohres eines Tragholmes 10 bzw. des Tragrahmens 9 einnimmt, wie das die Fig. 5 deutlich macht.

Jede Schichtkörperzunge 11 überlappt vorzugsweise mit ihrer freien Längskante 13 jeweils die befestigte Längskante 12 der nächstfolgenden bzw. benachbarten Schichtkörperzunge 11, wie das ebenfalls der Fig. 5 deutlich entnommen werden kann.

Jede Schichtkörperzunge 11 bildet eine unterseitige Abdeckung desjenigen Hohlraumes 15, welcher unterhalb der eigentlichen Loch- und/oder Schlitzplatte 7 zwischen zwei im Abstand zueinander parallel angeordneten Rechteckrohren des Tragrahmens 9 bzw. der Tragholme 10 begrenzt wird. Lediglich ein dem Abstand 14 entsprechender Längsspalt wird zwischen der freien Längskante 13 jeder Schichtkörperzunge 11 und der ihr benachbarten Längsfläche des Rechteckrohres eines Tragholmes 10 bzw. des Tragrahmens 9 freigehalten. Er bildet dort einen Düsenspalt 16 von relativ geringer Breite, welcher einen gerichteten Luftaustritt aus dem jeweiligen Hohlraum 15 in denjenigen Bereich des Doppelbodens 3 bewirkt, welcher oberhalb des eigentlichen Gebäudebodens 5 freigehalten ist.

Die Wirkungsweise dieser Düsenspalte als Treibdüsen ist besonders deutlich aus Fig. 6 zu sehen, wo eine größere Anzahl von Loch- und/oder Schlitzplatten 7 in Nebeneinanderanordnung vorgesehen ist und dabei jede derselben an ihrer Unterseite mehrere in gleicher Richtung weisende Schichtkörperzungen 11 trägt, deren Anordnung und Ausbildung ausführlich in den Fig. 3 bis 5 gezeigt wird.

Die Fig. 6 der Zeichnung macht dabei deutlich, daß die aus den einzelnen Hohlräumen 15 jeder Loch- und/oder Schlitzplatte 7 durch die von den Schichtkörperzungen 11 begrenzten Düsenspalte 16 austretenden Teilvolumenströme unter einem sehr flachen Winkel zur Hauptströmungsrichtung in den Hohlraum des Doppelbodens 3 oberhalb des Gebäudebodens 5 ein treten. Hierdurch wird dann einerseits ein relativ großer Druckabfall am eintritt erzeugt, und andererseits wird ein Teil der dynamischen Energie des Teilstrahles Genutzt, um die Hauptströmung anzutreiben.

Wenn nämlich die Geschwindigkeit des schräg zuströmenden Teilvolumenstromes größer ist als die der Hauptströmung, dann gibt der Teilvolumenstrom einen großen Teil seines Impulses in Hauptströmungsrichtung an die Hauptströmung ab. Das äußert sich dann in negativen Widerstandsbeiwerten für die Hauptströmung, mit der Folge, daß ein eingetretener Druckverlust kompensiert wird.

In den Fig. 7 und 8 ist zu sehen, daß die Abdeckung der Hohlräume 15 zwischen benachbarten Rechteckrohren des Tragrahmens 9 bzw. der Tragholme 10 nicht unbedingt durch einzelne Schichtkörperzungen 11 erfolgen muß.

Nach den Fig. 7 und 8 wird nämlich die Abdeckung von einer für sämtliche Rechteckrohre bzw. Versteifungsprofile von Tragrahmen 9 und Tragholmen 10 gemeinsamen und durchgehenden Platte 17 gebildet, welche jeweils in den Abstandsbereichen zwischen benachbarten Rechteckrohren bzw. Versteifungsprofilen mit ausgestanzten sowie dann nach Art von Hutzen 18 ausgeprägten Düsenschlitzen versehen ist.

Dabei sollte die gemeinsame Platte 17 mindestens nahe dem das stromabwärtige Ende des Hohlraums 15 begrenzenden Rechteckrohr bzw. Versteifungsprofil mit einer paralle dazu ausgerichteten Reihe von Düsenschlitzen 18 versehen sein. Möglich wäre es in diesem Falle aber auch, diese eine Reihe von Düsenschlitzen 19 dem Hohlraum 15 etwa mittig zwischen zwei zueinander parallelen Rechteckrohren bzw. Versteifungsprofilen zuzuordnen.

Als besonders vorteilhaft hat sich jedoch die in Fig. 7 gezeigte Anordnung von Düsenschlitzen erwiesen. Dort sind nämlich jedem Hohlraum 15 zwei Reihen von Düsenschlitzen 19 zugeordnet, wobei die eine Reihe derselben im Bereich des stromabwärts gelegenen Rechteckrohres bzw. Versteifungsprofils angeordnet ist, während sich die zweite Reihe von Düsenschlitzen 19 dort etwa mittig zwischen zwei benachbarten Rechteckrohren bzw. Versteifungsprofilen befindet.

DEr Fig. 7 ist auch noch zu entnehmen, daß die die Düsenschlitze 19 begrenzenden Hutzen 18 in der gemeinsamen Platte 17 vorzugsweise eine in Strömungsrichtung der Luft flach S-förmig begrenzte Kontur haben und damit sicherstellen, daß die Luft unter einem möglichst flachen Winkel zur Hauptströmungsrichtung aus dem Hohlraum 15 in den Bereich des Doppelbodens 3 oberhalb des Gebäudebodens 5 gelangt.

In den Fig. 9 und 10 ist noch zu sehen, daß die Loch- und/oder Schlitzplatten 7 in Abwandlung der aus den Fig. 3 bis 5 ersichtlichen Bauart im Bereich jedes Hohlraums 15 auch mit einer Schichtkörperzunge 11 ausgestattet werden kann, die begrenzt winkelverstellbar sowie in verschiedenen Winkellagen feststellbat jeweils zwischen zwei im Abstand zueinander parallelen Rechteckrohren bzw. Versteifungsprofilen von Tragrahmen 9 und Tragholmen 10 angeordnet werden kann.

Um das zu ermöglichen, sind an beiden Querkanten der Schichtkörperzungen 11 Schenkel 20 rechtwinklig hochgebogen. Diese Schenkel 20 werden dabei in der Nähe der Längskanten 12 über Lagerzapfen 21 zwischen zwei parallelen Holmen des Tragrahmens 9 verschwenkbar aufgehängt. Andererseits tragen sie in der Nähe der Längskante 13 der Schichtkörperzunge 11 Arretierungsmittel 22, mit deren Hilfe die jeweilige Winkellage der Schichtkörperzunge 11 relativ zum Tragrahmen 9 fixiert werden kann.

Durch Änderung und anschließende Fixierung der Winkellage der Schichtkörperzungen 11 beim Ausführungsbeispiel nach den Fig. 9 und 10 kann auf einfache Art und Weise die Größe des Düsenspaltes 16 variiert und damit eine Mengenregulierung der aus dem Hohlraum 15 durch den Düsenspalt 16 strömenden Luft erzielt werden.

Es ist auf einfache Art und Weise auch noch die Möglichkeit gegeben, im Bedarfsfalle die Kontur des Düsenspaltes 16 zwischen der Längskante 13 der Schichtkörperzunge 11 und dem benachbarten Rechteckrohr eines Tragholmes 10 bzw. des Tragholmes 9 zu beeinflussen. So ist es bspw. möglich, die einströmseitige Ecke des Rechteckrohres mit einer Abrundung 23 zu versehen, wie das in Fig. 11 angedeutet ist. Hierdurch wird dann eine Strömungsleitfläche gebildet, welche den Luftdurchtritt durch den Düsenspalt 16 begünstigt.

Eine ähnliche Wirkung läßt sich aber auch durch Benutzung eines Zusatzprofiles 24 erzielen, welches mit dem Rechteckrohr eines Tragholmes 10 oder des Tragrahmens 9 nachträglich verbunden wird, wie das in Fig. 12 der Zeichnung zu sehen ist.

Ein ähnliches Zusatzprofil 24 zur Beeinflussung der Kontur des Düsenspaltes 16 ist auch in Fig. 13 der Zeichnung zu sehen. Dort wird jedoch das Versteifungssystem der Loch- und/oder Schlitzplatte 7 nicht von Rechteckrohren gebildet. Vielmehr ist dort gezeigt, daß es in manchen Fällen auch ausreichen kann, wenn der Tragrahmen 9 und die Tragholme 10 des Versteifungssystems durch Flachmaterialstege 25 gebildet werden, die in hochkant stehender Anordnung an der Unterseite der Loch- und/oder Schlitzplatte 7 befestigt sind.

Schließlich wird in Fig. 14 der Zeichnung noch gezeigt, daß die Loch- und/oder Schlitzplatten 7 insgesamt auch als eine einstückig-dickwandige Konstruktion gefertigt werden können. Dabei lassen sich dann die Durchbrüche 8, entweder in Form von Rundlöchern oder aber auch als Längsschlitze, unter einem solchen, relativ flachen Winkel in die Plattenstruktur einschneiden, daß der für einen geringen Druckverlust wünschenswert flache Eintrittswinkel für die Teilvolumenströme zur Hauptströmungsrichtung im Doppelboden 3 erreicht wird.

## Patentansprüche

1. Doppelboden (3) zur Luftabsaugung aus Räumen, insbesondere Reinräumen (1), die mit dem Zuluftsystem einer Lüftungsanlage in Verbindung stehen, bei welchem die obere Bodenebene (von auf Stützgliedern 6) ruhenden Loch- und/oder Schlitzplatten (7) gebildet ist, die an ihrer Unterseite ein von Versteifungsstegen, -profilen (9, 10) oder dergleichen gebildetes Versteifungssystem aufweisen, wobei den von der Loch- und/oder Schlitzplatte (7) abgewendeten Bereichen des Versteifungssystems (9, 10) Abdeckungen (11 bzw. 17) zugeordnet sind, welche jeweils mindestens im Bereich der Versteifungssteg- oder -profilkanten über die untere Ebene des Versteifungssystems (9, 10) vorspringende Düsenöffnungen (16 bzw. 19) ausbilden, und wobei sämtliche Düsenöffnungen (16 bzw. 19) in übereinstimmender Öffnungsrichtung vorgesehen sind,
**dadurch gekennzeichnet,**
daß jeweils zwei zueinander im Parallelabstand vorgesehenen Versteifungsstegen, -profilen oder dergleichen des Versteifungssystems (9, 10) eine Schichtkörperzunge (11) zugeordnet ist, deren eine Längskante (12) mit dem einen Versteifungssteg, -profil oder dergleichen (9 bzw. 10) in Verbindung steht, während die andere Längskante (13) auf Abstand (14) vor der Unterkante des nächsten - zweiten - Versteifungssteges, -profiles oder dergleichen (10 bzw. 9) gehalten ist.

2. Doppelboden nach Anspruch 1,
**dadurch gekennzeichnet,**
daß die Längskanten (12 und 13) einander benachbarter Schichtkörperzungen (11) sich jeweils im Bereich eines Versteifungssteges, -profiles oder dergleichen (10) schuppenartig überlappend vorgesehen sind.

3. Doppelboden (3) zur Luftabsaugung aus Räumen, insbesondere Reinräumen (1), die mit dem Zuluftsystem einer Lüftungs- und/oder Klimaanlage in Verbindung stehen, bei welchem die obere Bodenebene von auf Stützgliedern (3) ruhenden Loch- und/oder Schlitzplatten (7) gebildet ist, die an ihrer Unterseite ein von Versteifungsstegen, -profilen oder dergleichen gebildetes Versteifungssystem (9, 10) aufweisen, wobei den von der Loch- und/oder Schlitzplatte (7) abgewendeten Bereichen des Versteifungssystems (9, 10) Abdeckungen (11 bzw. 17) zugeordnet sind, welche jeweils mindestens im Bereich der Versteifungssteg- oder -profilkanten oder die untere Ebene des Versteifungssystems (9, 10) vorspringende Düsenöffnungen (16 bzw. 19) ausbilden, und wobei sämtliche Düsenöffnungen (16 bzw. 19) mit übereinstimmender Öffnungsrichtung vorgesehen sind,
**dadurch gekennzeichnet,**
daß die Abdeckungen von einer für sämtliche Versteifungsstege, -profile oder dergleichen (9, 10) einer Loch- und/oder Schlitzplatte (7) gemeinsamen Platte (17) gebildet sind, welche jeweils in den Abstandsbereichen zwischen benachbarten Versteifungsstegen, -profilen oder dergleichen (9, 10) mit ausgestanzten und hutzenartig (18) ausgeprägten Düsenschlitzen (19) versehen ist.

4. Doppelboden nach Anspruch 4,
**dadurch gekennzeichnet,**
daß die gemeinsame Platte (17) mindestens nahe jedem Versteifungssteg, -profil oder dergleichen (10 bzw. 9) mit einer parallel dazu ausgerichteten Reihe von Düsenschlitzen (19) versehen ist (Fig. 7 und 8).

5. Doppelboden nach einem der Ansprüche 4 und 5,
**dadurch gekennzeichnet,**
daß die gemeinsame Platte (17) mindestens mittig zwischen zwei benachbarten Versteifungsstegen, -profilen oder dergleichen (10) mit einer parallel zu diesen ausgerichteten Reihe von Düsenschlitzen (19) versehen ist (Fig. 7).

6. Doppelboden nach einem der Ansprüche 4 bis 6,
**dadurch gekennzeichnet,**
daß die die Düsenschlitze (19) begrenzenden Hutzen (18) in der gemeinsamen Platte (17) eine in Strömungsrichtung der Luft flach S-förmig begrenzte Kontur haben (Fig. 7).

7. Doppelboden nach Anspruch 1,
**dadurch gekennzeichnet,**
daß jede Schichtkörperzunge (11) begrenzt winkelverstellbar sowie in verschiedenen Winkellagen feststellbar (22) zwischen den Versteifungsstegen, -profilen oder dergleichen (9, 10) aufgehängt ist (Fig. 9 und 10).

8. Doppelboden nach einem der Ansprüche 1 bis 8,
**dadurch gekennzeichnet,**
daß jeweils dem einer Düsenöffnung (16 bzw. 19) benachbarten Bereich der Versteifungsstege, -profile oder dergleichen (9, 10) eine Strömungsleitfläche (23 bzw. 24) zugeordnet ist.

9. Doppelboden nach Anspruch 9,
**dadurch gekennzeichnet,**
daß die Leitfläche (23) unmittelbar von einem bogenförmig gekrümmt konturierten Bereich der Versteifungsstege, -profile oder dergleichen (9, 10) gebildet ist (Fig. 11).

10. Doppelboden nach Anspruch 9,
**dadurch gekennzeichnet,**
daß die Leitfläche sich an einem Zusatzprofil (24) befindet, das mit den Versteifungsstegen, -profilen oder dergleichen (9, 10 bzw. 25) verbunden ist (Fig. 12 und 13).

## Claims

1. A double floor (3) in which for the suction of air from rooms,
especially clean rooms (1) connected to the air supply system of a ventilating plant, the upper plane of the floor is formed of perforated and/or slotted panels (7) which rest upon supporting members (6) and exhibit on their underside a stiffening system formed of stiffener webs or sections (9, 10) or the like, where covers (11 resp. 17) are associated with the regions of the stiffening system facing away from the perforated and/or slotted panels (7) and in each case at least in the region of the edges of the stiffener webs or sections form nozzle openings (16 resp. 19) projecting from the lower plane of the stiffening system (9, 10), and all of the nozzle openings (16 resp. 19) are designed to have a matching direction of opening,
**characterized in that**
with every two parallel stiffener webs, sections or the like provided for at intervals in the stiffenening system (9, 10) a body (11) in the form of a tongue of sheet material is associated, one long edge (12) of which is connected to the one stiffener web, section or the like (9 resp. 10) whilst the other long edge (13) is held at a distance (14) in front of the bottom edge of the next - second - stiffener web, section or the like (10 resp. 9).

2. A double floor as in Claim 1,
**characterized in that** the long edges (12 and 13) of adjacent bodies (11) in the form of tongues of sheet material are designed to overlap each time like scales in the region of one stiffener web, section or the like (10).

3. A double floor (3) in which for the suction of air from rooms,
especially clean rooms (1) which are connected to the air supply system of a ventilating and/or air-conditioning plant, the upper plane of the floor is formed of perforated and/or slotted panels (7) which rest upon supporting members (6) and exhibit on their underside a stiffening system (9, 10) formed of stiffener webs or sections or the like, where covers (11 resp. 17) are associated with the regions of the stiffening system (9, 10) facing away from the perforated and/or slotted panels (7) and in each case at least in the region of the edges of the stiffener webs or sections form nozzle openings (16 resp. 19) projecting from the lower plane of the stiffening system (9, 10), and all of the nozzle openings (16 resp. 19) are foreseen to have a matching direction of opening,
**characterized in that**
the covers are formed of one panel (17) which is common to all of the stiffener webs or sections or the like (9, 10) of one perforated and/or slotted panel (7) and is in each case provided in the regions of the spaces between adjacent stiffener webs or sections or the like (9, 10) with stamped out nozzle slits (19) standing out like scoops (18).

4. A double floor as in Claim 4,
**characterized in that**
the common panel (17) is provided at least near each stiffener web or section or the like (10 resp. 9) with a row of nozzle slits (19) aligned in parallel therewith (Figures 7 and 8).

5. A double floor as in one of the Claims 4 and 5,
**characterized in that**
the common panel (17) is provided at least in the middle between two adjacent stiffener webs or sections or the like (10) with a row of nozzle slits (19) aligned in parallel with the latter (Figure 7).

6. A double floor as in one of the Claims 4 to 6,
**characterized in that**
the scoops (18) bounding the nozzle slits (19) in the common panel (17) have in the direction of flow of the air a flat contour bounded in the shape of a S (Figure 7).

7. A double floor as in Claim 1,
**characterized in that**
each body (11) in the form of a tongue of sheet material is suspended between the stiffener webs or sections or the like (9, 10) so as to enable limited adjustment of the angle of it and fixing (22) of it in different angular positions (Figures 9 and 10).

8. A double floor as in one of the Claims 1 to 8,
**characterized in that**
a flow guideface (23 resp. 24) is associated with each region of the stiffener webs or sections or the like (9, 10) adjacent to a nozzle opening (16 resp. 19).

9. A double floor as in Claim 9,
**characterized in that**
the guideface (23) is formed directly by a contoured region of the stiffener webs or sections or the like (9, 10) which is curved in the shape of an arc (Figure 11).

10. A double floor as in Claim 9,
**characterized in that**
the guideface is found on an added profile (24) connected to the stiffener webs or sections or the like (9, 10 resp. 25) (Figures 12 and 13).

## Revendications

1. Plancher double (3) pour l'aspiration de l'air d'espaces, notamment de salles blanches (1) qui sont reliées à un dispositif d'alimentation d'air d'une installation d'aération, le plan supérieur du plancher étant constitué par des plaques ajourées et /ou munies de fentes (7) (reposant sur des éléments de support 6) qui sont équipées à leur face inférieure d'un dispositif de renforcement constitué par des nervures, profilés (9,10) ou analogue pour le renforcement, les zones du dispositif de renforcement (9,10) éloignées de la plaque ajourée et/ou munie de fentes (7) étant associées à des moyens de recouvrement (11 ou17) qui forment des ouvertures d'éjection (16 ou 19) faisant saillie sur le plan inférieur du dispositif de renforcement (9, 10), au moins dans la zone des arêtes des nervures ou profilés de renforcement, toutes les ouvertures d'éjection (16 ou 19) étant agencées selon une direction d'ouverture commune, caractérisé en ce qu'une patte (11) est associée à chaque fois deux nervures, profilés ou analogue parallèles pour le renforcement qui font partie du moyen de renforcement (9,10), l'une des arêtes longitudinales (12) de la patte étant reliée à l'une des nervures, profilés ou analogue (9 ou 10) pour le renforcement ;et l'autre arête longitudinale (13) étant maintenue à des distances (14) de l'arête inférieure de la nervure,profilé ou analogue (9 ou10).

2. Plancher double selon la revendication 1 caractérisé en ce que les arêtes longitudinales (12 et 13) de pattes adjacentes (11) se chevauchent chaque fois dans la zone d'une nervure d'un profilé ou analogue (10) de renforcement, à la manière d'écailles.

3. Plancher double (3) pour l'aspiration de l'air d'espaces , notamment de salles blanches (11), qui sont reliées à un dispositif d'alimentation d'air d'une installation d'aération et /ou de conditionnement d'air, le plan supérieur du plancher étant constitué par des plaques ajourées et/ou munies de fentes (7) (reposant sur des éléments de support 6) qui sont équipées à leur face inférieure d'un dispositif de renforcement constitué par des nervures, profilés (9,10) ou analogue pour le renforcement, les zones du dispositif de renforcement (9,10) éloignées de la plaque ajourée et/ou munie de fentes (7) étant associées à des moyens de recouvrement (11ou 17) qui forment des ouvertures d'éjection ( 16 ou 19), faisant saillie sur le plan inférieur du dispositif de renforcement (9,10), au moins dans la zone des arêtes des nervures ou profilés de renforcement, toutes les ouvertures d'éjection (16 ou 19) étant agencées selon une direction d'ouverture commune, caractérisé en ce que les moyens de recouvrement sont constitués par une plaque commune (17) pour toutes les nervures, profilés ou analogue (9,10) de renforcement d'une plaque ajourée et/ou munie de fentes (7), plaque commune (17) qui est chaque fois munie de fentes d'àjection (19) poinçoinnées et affectant la forme d'un saucisson (18) dans la zone d'espacement comprise entre les nervures, profilés ou analogue (9,10) adjacents.

4. Plancher double selon la revendication 4 caractérisé en ce que la plaque commune (17) est munie d'une rangée de fentes d'éjection (19), parallèles à la nervure, profilé ou analogue (10 ou 9) de renforcement, au moins à proximité de celle-ci ou celui-ci (figures 7 et 8).

5. Plancher double selon la revendication 4 caractérisé en ce que la plaque commune (17) est munie d'une rangée de fentes d'éjection (19), parallèle aux nervures, profilés ou analogue de renforcement (10), au moins au milieu, entre deux nervures, profilés ou analogue de renforcement adjacents (figure 7).

6. Plancher double selon l'une des revendications 4 à 6 caractérisé en ce que l'enveloppe (18) des fentes d'éjection (19) pratiquées dans la plaque commue (17) présente un contour en S étiré vu dans le sens d'écoulement de l'air (figure 7).

7. Plancher double selon la revendication 1 caractérisé en ce que chaque patte (11) est montée de manière angulairement variable et fixable selon diverses positions angulaires (22), entre les nervures, profilés ou analogue de renforcement (9,10) (figures 9 et 10).

8. Plancher double selon l'une des revendications 1 à 7 caractérisé en ce que qu'une surface de guidage du flux (23 ou 24) est chaque fois associée à une zone des nervures, profilés ou analogue de renforcement (9,10), adjacente à une ouverture d'éjection (16 ou 19).

9. Plancher double selon la revendication 8 caractérisé en ce que la surface de guidage (23) est directement formée par une zone courte des nervures, profilés ou analogue de de renforcement (9,10) (figure 11).

10. Plancher double selon la revendication 8 caractérisé en ce que la surface de guidage est agencée à un profilé supplémentaire (24) qui est relié aux nervures, profilés ou analogue de renforcement (9,10 ou 25) (figures 12 et 13).
